# EUROPÄISCHE PATENTSCHRIFT

(11) **EP 1 843 680 B1**
(45) Veröffentlichungstag und Bekanntmachung des Hinweises auf die Patenterteilung: **16.05.2012**
(21) Anmeldenummer: 06701215.3
(22) Anmeldetag: 03.01.2006
(51) Int. Cl.: A47B 88/00

(54) **SCHUBKASTEN MIT ZWEI SEITENZARGEN UND MIT EINER BLENDE**
DRAWER COMPRISING TWO LATERAL FRAMES AND A COVER
TIROIR POURVU DE DEUX PANNEAUX LATÉRAUX ET D'UN PANNEAU AVANT

(30) Priorität: 27.01.2005 DE 202005001283 U
(43) Veröffentlichungstag der Anmeldung: 17.10.2007
(73) Patentinhaber: Paul Hettich GmbH & Co. KG, 32278 Kirchlengern (DE)
(72) Erfinder: WILLE, Marcus, 30625 Hannover (DE)
(74) Vertreter: Dantz, Jan Henning
(86) Internationale Anmeldenummer: PCT/EP2006/050019
(87) Internationale Veröffentlichungsnummer: WO 2006/079570

(56) Entgegenhaltungen:
- EP-A- 1 364 597
- AT-B- 399 261
- DE-A1- 19 606 713

## Beschreibung

Die vorliegende Erfindung betrifft einen Schubkasten mit zwei Seitenzargen und mit einer Blende, welche an den vorderen Stirnkanten der Seitenzargen festlegbar und mindestens vertikal gegenüber dem Schubkasten justierbar ist, wobei zur Festlegung und Justierung in den Seitenzargen Spannexzenter und Höhenverstellexzenter vorgesechen sind.

Ein Schubkasten der gattungsgemäßen Art ist aus der AT 399 261 B bekannt. Bei der dort beschriebenen Konstruktion sind an der Blende auf der den Seitenzargen gegenüberliegenden Innenseite Haiteteile befestigt, weiche jeweils von einem Haken eines Befestigungsteiles abgestützt werden. Jedes Befestigungsten weist ein Gehäuse auf, in welchem ein Haken von je einem Höhenverstellexzenter und einein Spannexzenter gehalten ist. Über die Spannexzenter und die Höhenverstellexzenter kann der jeweilige Hacken das ihm zugeordnete Halteleil und damit auch die Blende in Längsrichtung der Seitenzarge beaufschlagen und ebenfalls die Blende im Sinne einer Höhenverstellung nach oben oder nach unten bewegen.

Der vorliegenden Erfindung liegt die Aufgabe zugrunde, einen Schubkasten der gattungsgemäßen Art bezüglich der Gestaltung seiner Seitenzargen einfacher zu gestalten und dennoch eine schnelle und prohlemlose Montage der Blende zu ermöglichen.

Diese Aufgabe wird erfindungsgemäß dadurch gelöst, dass an der Blende auf der den Seitenzargen gegenüberliegenden Innenseite zwei Befestigungsplatten mit sich in Richtung der Seitenzargen erstreckenden Spannplatten befestigt sind, welche jeweils mit einem Auflager zur vertikalen Abstützung auf dem zugeordneten Höhenverstellexzenter und einem Gegenlager für den jeweils zugeordneten und die Spannplatte in Längsrichtung der Seitenzarge beaufschlagenden Spannexzenter ausgestattet sind, wobei die Höhenverstellexzenter und die Spannexzenter unter Erhaltung ihrer Drehbarkeit durch Vernietung an den Seitenzargen befestigt sind. Um die Blende mit den Seitenzargen verbinder und in vertikaler Richtung justieren zu können, sind also lediglich die Höhenverstellexzenter und die Spannexzenter an den Seitenzargen anzubringen, die dann Auflager und Gegenlager für die Spannplatten an der Blende dienen. Somit kann die Blende sehr rasch in eine Vormontagestellung gebracht, justiert und anschließend kraftschlüssig an die Seitenzargen herangezogen werden.

Die Festlegung der Höhenverstellexzenter und der Spannexzenter erfolgt in vorteilhinfter Weise unter Erhaltung ihrer Drehbarken durch Vernietung an der jeweiligen Seitenzarge. Es ist somit lediglich noch erforderlich, entsprechende Löcher in die Seitenzargen einzustanzen oder zu bohren, um den Höhenverstellexzenter oder den Spannexzenter an der jeweiligen Seitenzarge festzulegen.

Weitere Merkmale der Erfindung sind Gegenstand von Unteransprüchen.

Ein Ausführungsbeispiel der Erfindung ist in den beigefügten Zeichnungen dargestellt und wird im Folgenden näher beschrieben.

Es zeigen:
- Figur I: eine perspektivische Sprengbilddarstellung der zur Festlegung einer Blende einer Seitenzarge eines Schubkastens erforderlichen Bauteile
- Figur 2: eine Sprengbilddarstellung einer Seitenzarge und einer daran festlegbaren Blende
- Figuren 3a und 3b: verschiedene Perspektivdarstellungen eines Spannexzenters
- Figur 4: eine Perspektivdarstellung eines Höhenverstellexzenters
- Figur 5: eine Seitenansicht einer Seitenzarge und einer blendenseitig festlegbaren Befestigungsplatte nebst. Spannplatte vor dem Zusammenfügen der genannten Bauteile
- Figur 6: eine der Figur 5 entsprechende Ansicht nach dem Ansetzen der Befestigungsplatte an die Seitenzarge
- Figur 7: eine den Figuren 5 und 6 entsprechende Ansicht nach dem Aufschieben der Befestigungsplatte auf die Seitenzargen
- Figur 8: einen Schnitt nach der Linie VIII - VIII in Figur 7
- Figur 9: eine der Figur 7 entsprechende Ansicht bei betätigtem Spannexzenter
- Figur 10: einen Schnitt nach der Linie X - X in Figur 9

In den Zeichnungen ist mit dem Bezugszeichen 1 eine Seitenzarge eines nicht weiter dargestelltem Schubkastens bezeichnet, an deren Stirnseite eine mit dem Bezugszeichen 2 bezeichnete Blende festlegbar ist.

Ein Schubkasten weist selbstverständlich zwei derartiger Seitenzargen 1 auf, zum Verständnis der vorliegenden Erfindung ist es aber ausreichend, lediglich eine dieser Seitenzargen 1 und derjenigen Mittel zu zeigen, die benötigt werden, um die Blende 2 an der Seitenzarge 1 zu befestigen, da sich dies auf der gegenüber liegenden Seitenzarge 1 analog wiederholt.

Wie insbesondere die Figuren 1 und 2 zeigen, wird an der Blende 2 eine Befestigungsplatte 3 angeschraubt, wobei die hier nicht gezeigten Befestigungsschrauben Langlöcher 3a der Befestigungsplatte 3 durchtreten, wodurch die Möglichkeit geschaffen ist, die Blende 2 in horizontaler Richtung gegenüber einem Schubkasten zu justieren.

Weiterhin ist an jeder Befestigungsplatte 3 eine Spannplatte 4 angeschlossen, die mit einem Auflager 4a für einen Höhenverstellexzenter 5 und mit einem Gegenlager 4b für einen Spannexzenter 6 ausgestattet ist.

Der Höhenverstellexzenter 5 und der Spannexzenter 6 sind vorteilhafter Weise unter Erhaltung ihrer Drehbarkeit durch Vernietung an der Seitenzarge 1 befestigt. Somit ist es lediglich erforderlich, entsprechende Löcher 50 bzw. 60 in die Seitenzarge 1 einzustanzen oder zu bohren, um den Höhenverstellexzenter 5 oder den Spannexzenter 6 an der Seitenzarge 1 festzulegen.

Die Spannplatte 4 liegt mit ihrem Gegenlager 4a auf dem Höhenverstellexzenter 5 und kann durch Verdrehen des Höhenverstellexzenters 5 entsprechend dessen Exzenh-izität angehoben oder abgesenkt werden , was selbstverständlich dann eine Höhenverstellung bzw. Höhenjustierung der mit der Spannplatte 4 eine Baueinheit bildenden Blende 2 zur Folge hat.

Der Spannexzenter 6, welcher mit dem Gegenlager 4b der Spannplatte 4 zusammenwirkt, bewirkt ein Heranziehen der Blende 2 an die Stirnkante der Seitenzarge 1, so dass die Blende 2 kraftschlüssig an die Seitenzarge 1 herangezogen wird. Dadurch erfolgt die kraftschlüssige Festlegung der Blende 2 gegenüber der Seitenzarge 1.

Der Spannexzenter 6 ist mit einem Spannteil 6a und einer diesem Spannteil 6a diametral gegenüber liegenden Stütznase 6b ausgestattet. Wird der Spannexzenter 6 in seine Wirkstellung gedreht, so wie in Figur 10 dargestellt, liegt das freie Ende des Spannteiles 6a am Gegenlager 4b der Spannplatte 4 an und die Stütznase 6b untergreift in dieser Position einen Anschlag 7 an der Seitenzarge 1.

Dadurch wird einerseits ein Überdrehen des Spannexzenters 6 vermieden und andererseits sicher gestellt, dass die Blende 2 in vertikaler Richtung einwandfrei gegenüber der Seitenzarge 1 festgelegt ist einerseits durch die Auflage auf dem Höhenverstellexzenter 5 und andererseits durch das Zusammenspiel der Stütznase 6b mit dem Anschlag 7.

Das Spannteil 6a des Spannexzenters 6 kann in seinem Anlagebereich zum Gegenlager 4b der Spannplatte 4 mit Verzahnungen, Riffelungen oder anderen Aufrauungen versehen sein, um einen belastbaren Sitz gegenüber dem Gegenlager 4b zu bewirken.

Wie Figur 10 ganz deutlich zeigt, sind das Gegenlager 4b und der daran anliegende stirnseitige Bereich des Spannteiles 6a des Spannexzenters 6 derart abgeschrägt, dass beim Anziehen eine Kraftkomponete in Richtung der Seitenzarge 1 entsteht. Hierdurch wird ein guter Formschluss zwischen den besagten Teilen erreicht.

Die Befestigungsplatte 3 ist mit einem Abstand zur Spannplatte 4 mit einer Abdeckplatte 8 ausgestattet, welche auf der der Spannplatte 4 gegenüber liegenden Seite der Seitenzarge 1 angeordnet ist und den Nietbereich des Höhenverstellexzenters 5 und des Spannexzenters 6 abdeckt.

Im dargestellten Ausführungsbeispiel ist die Spannplatte 4 als separates Bauteil ausgebildet und nach Art einer Steckverbindung mit der Befestigungsplatte 3 verbunden.

Abweichend hierzu kann natürlich die Spannplatte 4 auch beispielsweise mit der Befestigungsplatte 3 verschraubt, verschweißt oder vernietet sein, ebenso besteht die Möglichkeit, die Spannplatte 4 einstückig mit der Befestigungsplatte 3 im übrigen herzustellen. Das gleiche gilt für die Abdeckplatte 8, so dass gegebenenfalls Befestigungsplatte 3, Abdeckplatte 8 und Spannplatte 4 ein einstückiges StanzBiegeteil bilden.

Die Spannplatte 4 ist in jedem Falle mit langlochartigen Durchbrechungen 4c bzw. 4d ausgestattet, um die Zugänglichkeit zum Höhenverstellexzenter 5 einerseits bzw. zum Spannexzenter 6 andererseits zu gewährleisten. Durch diese Durchbrechungen 4c bzw. 4d kann ein Werkzeug zur Betätigung des Höhenverstellexzenters 5 bzw. des Spannexzenters 6 hindurch gesteckt und die besagten Exzenter betätigt werden.

Die vorstehend beschriebene Konstruktion zeichnet sich durch wenige, einfach und preiswert herstellbare Einzelteile ebenso aus wie durch den Vorteil, dass die Seitenzarge 1 lediglich mit den Löchern 50 bzw. 60 zur Aufnahme der Höhenverstellexzenter 5 und der Spannexzenter 6 ausgestattet werden muss.

Dennoch wird eine sichere und im erforderlichen Sinne justierbare Befestigungsmöglichkeit für eine Blende 2 erreicht.

## Patentansprüche

1. Sehubkasten mit zwei Seitenzargen (1) und mit einer Blende (2), welche an den vorderen Stirntkanten der Seitenzargen (I) festlegbar und mindestens vertikal gegenüber dem Schubkasten justierbar ist, wobei zur Festlegung und Justierung in den Scitenzargen (1) Spannexzenter (6) und Höhenverstellexzenter (5) vorgesehen sind, **dadurch gekennzeichnet, dass** an der Blende (2) auf der den Seitenzargen (1) gegenüberliegenden Innenseite zwei Befestigungsplatten (3) mit sich in Richtung der Seitenzargen (1) erstreckenden Spannplatten (4) befestigt sind, welche jeweils mit einem Auflager (4a) zur vertikalen Abstützung auf dem zugeordneten Höhenverstellexzenter (5) und einem Gegenlager (4b) für den jeweils zugeordneten und die Spannplatte (4) in Längsrichtung der Seitenzarge (1) beaufschlagenden Spannexzenter (6) ausgestattet sind. wobei die Höhenverstellexzenter(5) und die Spannexzenter (6) unter Erhaltung ihrer Drehbarkeit durch Vernietung an den Seitenzargen (1) befestigt sind.

2. Schubkasten nach Anspruch 1, **dadurch gekennzeichnet, dass** an den Befestigungsplatten (3) parallel zu den Spannplatten (4) verlaufende Abdeckplatten (8) vorgesehen sind, welche zur Abdeckung der Befestigungs- oder Nietbereiche der Höhenverstellexzenter (5) und der Spannexzenter (6) vorgesehen sind.

3. Schubkasten nach einem der vorhergehenden Ansprüche, **dadurch gekennzeichnet, dass** die Spannplatten (4) jeweils als separate Bauteile ausgebildet und nach Art einer Steckverbindung mit den Befestigungsplatten (3) verbunden sind.

4. Schubkasten nach einem der Ansprüche 1 oder 2, **dadurch gekennzeichnet, dass** die Spannplatten (4) als separate Bauteile ausgebildet und mit den Befestigungsplatten (3) durch Verschraubung, Vernietung, Verschweißung oder dergleichen fest verbunden sind.

5. Schubkasten nach einem der Ansprüche 1 oder 2, **dadurch gekennzeichnet, dass** die Spannplatten (4) mit den Befestigungsplatten (3) einstückig gefertigt sind.

6. Schubkasten nach Anspruch 5, **dadurch gekennzeichnet, dass** die Abdeckplatten (8) einstückig mit den Befestigungsplatten (3) hergestellt sind, so dass die Befestigungsplatten (3), die Abdeckplatten (8) und die Spannplatten (4) jeweils als einstückige Stanz-Biegeteile ausgebildet sind.

7. Schubkasten nach einem der vorhergehenden Ansprüche, **dadurch gekennzeichnet, dass** der Spannexzenter (6) mit einem Spannteil (6a) und einer im Spannteil (6a) diametral gegenüber liegenden Stütznase (6b) ausgestattet ist, wobei das Spannteil (6a) im montierten Zustand am Gegenlager (4b) anliegt und die Stütznase (6b) einen an der Seitenzarge (1) vorgesehener Anschlag (7) untergreift.

8. Schubkasten nach einem der vorhergehenden Ansprüche, **dadurch gekennzeichnet, dass** das Spannteil (6a) des Spannexzenters (6) in seinem am Gegenlager (4b) anliegenden stirnseitigen Bereich mit einer Verzahnung, Riffelung, Aufrauung oder dergleichen ausgestattet ist.

9. Schubkasten nach einem der vorhergehenden Ansprüche, **dadurch gekennzeichnet, dass** das Gegenlager (4b) und der daran anliegende stirnseitige Bereich des Spannteiles (6a) des Spannexzenters (6) derart abgeschrägt sind, dass eine in Richtung der Seitenzarge (1) wirkende Kraftkomponete entsteht.

## Claims

1. Drawer comprising two lateral frames (1) and comprising a cover (2) which can be fixed to the front edges of the lateral frames (1) and can be adjusted relative to the drawer at least vertically, whereby a clamping eccentric (6) and a vertically adjusting eccentric (5) for fixing and adjusting are provided in the lateral frames (1), **characterised in that**, on the inside of the cover (2) opposing the lateral frames (1), two fastening plates (3) are fastened with clamping plates (4) which extend toward the lateral frames (1) and are each equipped with a bearing (4a) for vertical support on the vertically adjusting eccentric (5), and a thrust bearing (4b) for the clamping eccentric (6) which acts on the clamping plate (4) in the longitudinal direction of the lateral frame (1), whereby the vertically adjusting eccentrics (5) and the clamping eccentrics (6) are fastened to the lateral frames (1) by riveting while remaining rotatable.

2. Drawer according to claim 1, **characterised in that** there are provided on the fastening plates (3) cover plates (8) which extend parallel to the clamping plates (4) and are provided for covering the fastening or riveting regions of the vertically adjusting eccentrics (5) and the clamping eccentrics (6).

3. Drawer according to any one of the preceding claims, **characterised in that** the clamping plates (4) are each configured as separate components and connected to the fastening plates (3) in the manner of a plug-in connection.

4. Drawer according to any one of claims 1 or 2, **characterised in that** the clamping plates (4) are configured as separate components and fixedly connected to the fastening plates (3) by screwing, riveting, welding or the like.

5. Drawer according to any one of claims 1 or 2, **characterised in that** the clamping plates (4) are produced in one piece with the fastening plates (3).

6. Drawer according to claim 5, **characterised in that** the cover plates (8) are produced in one piece with the fastening plates (3), so the fastening plates (3) the cover plates (8) and the clamping plates (4) are each configured as one-piece punched/bent parts.

7. Drawer according to any one of the preceding claims, **characterised in that** the clamping eccentric (6) is equipped with a clamping part (6a) and a support projection (6b) located diametrically opposite in the clamping part (6a), the clamping part (6a), when fitted, resting against the thrust bearing (4b) and the support projection (6b) reaching below a stop (7) provided on the lateral frame (1).

8. Drawer according to any one of the preceding claims, **characterised in that** the clamping part (6a) of the clamping eccentric (6) is equipped, in its end-face region adjoining the thrust bearing (4b), with teeth, ribbing, roughening or the like.

9. Drawer according to any one of the preceding claims, **characterised in that** the thrust bearing (4b) and the adjoining end-face region of the clamping part (6a) of the clamping eccentric (6) are bevelled so as to produce a force component acting in the direction of the lateral frame (1).

## Revendications

1. Tiroir pourvu de deux panneaux latéraux (1) et d'un panneau avant (2) qui peut être fixé au niveau des arêtes frontales avant des panneaux latéraux (1) et qui peut être ajusté au moins de manière verticale par rapport au tiroir, un excentrique de serrage (6) et un excentrique de réglage en hauteur (5) étant prévus pour la fixation et l'ajustage dans les panneaux latéraux (1), **caractérisé en ce que** sont fixés au niveau du panneau avant (2) sur le côté intérieur faisant face aux panneaux latéraux (1), deux panneaux de fixation (3) avec des panneaux de serrage (4) qui s'étendent dans la direction des panneaux latéraux (1) et qui sont respectivement équipés d'un palier d'appui (4a) servant à s'appuyer verticalement sur l'excentrique de réglage en hauteur (5) associé et d'un contre-palier (4b) pour l'excentrique de serrage (6) respectivement associé et sollicitant le panneau de serrage (4) dans la direction longitudinale du panneau latéral (1), l'excentrique de réglage en hauteur (5) et l'excentrique de serrage (6) étant fixés au niveau des panneaux latéraux (1) par rivetage préservant le maintien de leur possibilité de rotation.

2. Tiroir selon la revendication 1, **caractérisé en ce que** des panneaux de recouvrement (8) s'étendant de manière parallèle par rapport aux panneaux de serrage (4) sont prévus au niveau des panneaux de fixation (3), lesquels panneaux de recouvrement sont prévus pour recouvrir les zones de fixation ou les zones rivetées des excentriques de réglage en hauteur (5) et des excentriques de serrage (6).

3. Tiroir selon l'une quelconque des revendications précédentes, **caractérisé en ce que** les panneaux de serrage (4) sont réalisés respectivement comme des éléments de construction séparés et sont reliés aux panneaux de fixation (3) à la manière d'un assemblage par emboîtement.

4. Tiroir selon l'une quelconque des revendications 1 ou 2, **caractérisé en ce que** les panneaux de serrage (4) sont réalisés comme des éléments de construction séparés et sont reliés de manière fixe aux panneaux de fixation (3) par vissage, rivetage, soudage ou similaire.

5. Tiroir selon l'une quelconque des revendications 1 ou 2, **caractérisé en ce que** les panneaux de serrage (4) sont fabriqués d'un seul tenant avec les panneaux de fixation (3).

6. Tiroir selon la revendication 5, **caractérisé en ce que** les panneaux de recouvrement (8) sont fabriqués d'un seul tenant avec les panneaux de fixation (3) de telle sorte que les panneaux de fixation (3), les panneaux de recouvrement (8) et les panneaux de serrage (4) sont réalisés respectivement comme des pièces pliées à estamper d'un seul tenant.

7. Tiroir selon l'une quelconque des revendications précédentes, **caractérisé en ce que** l'excentrique de serrage (6) est équipé d'une partie de serrage (6a) et d'un taquet de soutien (6b) diamétralement opposé dans la partie de serrage (6a), la partie de serrage (6a) reposant à l'état monté au niveau du contre-palier (4b) et le taquet de soutien (6b) venant en prise par le bas avec une butée (7) prévue sur le panneau latéral (1).

8. Tiroir selon l'une quelconque des revendications précédentes, **caractérisé en ce que** la partie de serrage (6a) de l'excentrique de serrage (6) est pourvue dans sa zone côté frontal reposant sur le contre-palier (4b) d'une denture, d'un striage, d'une rugosité ou similaire.

9. Tiroir selon l'une quelconque des revendications précédentes, **caractérisé en ce que** le contre-palier (4b) et la zone frontale de la partie de serrage (6a) de l'excentrique de serrage (6) reposant sur celui-ci sont biseautés de telle manière qu'une composante de force agissant en direction du panneau latéral (1) apparaît.
